# EUROPÄISCHE PATENTSCHRIFT

(11) **EP 2 470 747 B1**
(45) Veröffentlichungstag und Bekanntmachung des Hinweises auf die Patenterteilung: **15.07.2015**
(21) Anmeldenummer: 10748058.4
(22) Anmeldetag: 20.08.2010
(51) Int. Cl.: E21B 19/06, E21B 19/08

(54) **HANDHABUNGSGERÄT FÜR BOHRGESTÄNGE, INSBESONDERE SO GENANNTER PIPEHANDLER ODER SO GENANNTER TOPDRIVE MIT PIPEHANDLER, UND BETRIEBSVERFAHREN DAFÜR**
HANDLING DEVICE FOR DRILL PIPES, ESPECIALLY DEVICES KNOWN AS PIPE HANDLERS OR TOP DRIVES WITH PIPE HANDLERS, AND OPERATING METHOD THEREFOR
APPAREIL DE MANUTENTION DE TRAINS DE TIGES, NOTAMMENT APPAREIL DE MANUTENTION DE TUBES OU APPAREIL DE FORAGE À ENTRAÎNEMENT PAR LE HAUT ET PROCÉDÉ D'UTILISATION

(30) Priorität: 28.08.2009 DE 102009039022
(43) Veröffentlichungstag der Anmeldung: 04.07.2012
(73) Patentinhaber: Bentec GmbH Drilling & Oilfield Systems, 48455 Bad Bentheim (DE)
(72) Erfinder: HOFSTE, Bernd, 48455 Bad Bentheim (DE); VOLKERS, Jürgen, 49847 Itterbeck (DE); MOSS, Johannes, 48531 Nordhorn (DE)
(74) Vertreter: Werner & ten Brink
(86) Internationale Anmeldenummer: PCT/EP2010/005120
(87) Internationale Veröffentlichungsnummer: WO 2011/023335

(56) Entgegenhaltungen:
- DE-A1-102008 005 135
- US-A- 4 489 794
- US-A- 4 800 968
- US-A1- 2009 110 535

## Beschreibung

Die Erfindung betrifft ein Handhabungsgerät für Bohrgestänge bei Tiefbohrungen, z. B. zur Erdöl- und Erdgasexploration. Für ein solches Handhabungsgerät hat sich in der Fachterminologie die Bezeichnung "Pipehandler" durchgesetzt und entsprechend wird im Folgenden der Begriff "Pipehandler" synonym mit dem Ausdruck "Handhabungseinheit für Bohrgestänge" verwendet. Ein Pipehandler ist Bestandteil eines so genannten Topdrives, also der im Mast einer Bohranlage vertikal beweglichen Antriebseinheit, die mit einem davon umfassten Antriebsaggregat, üblicherweise einem Motor, das Bohrgestänge für den Bohrvorgang in Drehbewegung versetzt. Der Topdrive ist in einen feststehenden und einen drehbaren Teil aufgeteilt. Der feststehende Teil umfasst das Antriebsaggregat und über den feststehenden Teil erfolgt die Zuführung elektrischer Energie und der Anschluss zum Erhalt oder zur Abgabe elektrischer Signale zur Steuerung und/oder Überwachung des Topdrives. Der drehbare Teil ist der Pipehandler und die Aggregate des Pipehandlers werden über eine hydraulische Drehdurchführung zwischen feststehendem und drehbarem Teil des Topdrives versorgt, nämlich indem hydraulische Betätigungselemente, insbesondere Druckzylinder, und dergleichen mit einer Hydraulikflüssigkeit mit einem Druck beaufschlagt werden, z. B. zur Bewegung so genannter Elevatorbügel oder zur Aktivierung einer an einem so genannten Torquearm vorgesehenen Haltezange für Bohrgestänge.

Aus der US 4,800,968 ist ein sogenannter Topdrive mit zwei verschwenkbaren Elevatorbügeln bekannt, wobei für den Topdrive eine rotatorische Orientierung erfasst wird. Die Erfassung einer rotatorische Orientierung des Topdrives kann dafür verwendet werden, ein Verschwenken der Elevatorbügel nur bei einer geeigneten rotatorischen Orientierung zuzulassen.

Speziell für die Elevatorbügel des Pipehandlers ist eine Schwenkbeweglichkeit vorgesehen, denn die Elevatorbügel (üblicherweise zwei) tragen an ihrem Ende einen so genannten Gestängeelevator, um Bohrgestängeelemente aus einem Lager zu entnehmen und das entnommene Bohrgestängeelement der Haltezange am Ende des Torquearms zuzuführen. Eine gewisse Menge von Bohrgestängeelementen wird normalerweise zur Lagerung vertikal neben oder an dem Mast der Bohranlage vorgehalten und zu diesem Zweck ist eine so genannte Fingerbühne vorgesehen, die sich am Mast im Bereich des oberen Endes der gelagerten Bohrgestängeelemente befindet. Bisher erfolgt das Entnehmen von Bohrgestängeelementen aus seiner Lagerposition oder auch der umgekehrte Weg, nämlich das Abstellen von Bohrgestängeelementen in einer

Lagerposition, durch manuelle Steuerung. Dazu wird der Topdrive in eine entsprechende Vertikalposition im Mast gefahren, die ein Aufnehmen oder Abstellen von Bohrgestängeelementen erlaubt. Sobald sich der Topdrive in dieser Position befindet, wird der oder jeder Elevatorbügel verschwenkt und mit dem Gestängeelevator ein Bohrgestängeelement abgeholt oder abgelegt. Ungünstig bei bisherigen Realisierungen ist allerdings, dass es im Wesentlichen der Aufmerksamkeit des Bedienpersonals überlassen bleibt, notwendige Steuerungsvorgänge zum Einleiten und Abschließen solcher Handhabungsvorgänge vorzunehmen. Wenn z. B. nach dem Abstellen eines Bohrgestängeelements die Elevatorbügel verschwenkt bleiben, ist eine Abwärtsbewegung des Topdrives normalerweise nicht möglich, ohne dass dabei Berührungen der Enden eines Elevatorbügels mit der Fingerbühne oder anderen Elementen im oder am Mast der Bohranlage zu besorgen wären. Besonders kritisch ist, wenn auf diese Weise Beschädigungen am Mast der Bohranlage oder Teilen desselben verursacht werden, die im ungünstigsten Fall zu Personenschäden führen können, z. B. indem die Fingerbühne beschädigt wird, die normalerweise zum Aufnehmen oder Abstellen von Bohrgestängeelementen von Bedienpersonal betreten wird.

Eine Aufgabe der Erfindung besteht entsprechend darin, einen Pipehandler als Handhabungseinheit für Bohrgestänge, einen Topdrive mit einem solchen Pipehandler und ein Verfahren zum Betrieb oder zur Verwendung dieser Einheiten anzugeben, bei dem die o.g. Nachteile vermieden werden, insbesondere darin, entsprechende Vorrichtungen und Verfahren anzugeben, mit denen eine Positionsüberwachung des Pipehandlers oder für den Pipehandler und/oder des Topdrives mit Pipehandler möglich ist.

Diese Aufgabe wird erfindungsgemäß durch Vorrichtungen mit den Merkmalen der Ansprüche 1 und 3 gelöst. Soweit ein Pipehandler als Handhabungseinheit für Bohrgestänge, also als Teil eines Topdrives, mit mindestens einem unter Einfluss mindestens eines Betätigungselements verschwenkbaren Elevatorbügel, wobei der oder die Elevatorbügel einen Gestängeelevator oder einen ähnlichen Adapters zur Aufnahme von Bohrgestängeelementen oder dergleichen halten, betroffen ist, sind dazu Mittel zur Erfassung einer Position des mindestens einen Elevatorbügels und Mittel zur Weiterleitung einer diesbezüglichen Positionsinformation vorgesehen. Soweit ein Topdrive, der neben einem feststehenden Antriebsaggregat die erfindungsgemäße Handhabungseinheit als drehbaren Pipehandler umfasst, betroffen ist, sind auf Seiten des Pipehandlers Mittel zur Erfassung einer Position des mindestens einen Elevatorbügels und Mittel zur Weiterleitung einer diesbezüglichen Positionsinformation und auf Seiten des feststehenden Teils des Topdrives mit besseren Möglichkeiten zum Erhalt und zur Weiterleitung von Signalen, insbesondere elektrischen Signalen, zur Steuerung und/oder Überwachung des Topdrives Mittel zum Erhalt der Positionsinformation und Mittel zur Ableitung eines weiterleitbaren Signals aus der Positionsinformation vorgesehen.

Zur Vereinfachung der weiteren Beschreibung wird anstelle des Ausdrucks "mindestens ein Elevatorbügel" im Folgenden und damit auch in der nachfolgenden Beschreibung eines Ausführungsbeispiels der Ausdruck "die Elevatorbügel" verwendet und dabei auf die derzeit gebräuchliche Ausführungsform mit zwei Elevatorbügeln Bezug genommen. Der Ausdruck "die Elevatorbügel" meint aber jeweils "mindestens einen oder mehrere, insbesondere zwei Elevatorbügel" aber auch "der Elevatorbügel, jeder Elevatorbügel oder mindestens einer der Elevatorbügel".

Bei einer Ausführungsform des Topdrives handelt es sich bei dem Mittel zur Positionserfassung der Elevatorbügel um einen ersten Messzylinder. Die Weiterleitung der mit dem ersten Messzylinder erfassten Positionsinformation erfolgt dann vom drehbaren Teil des Topdrives, also von der Handhabungseinheit - dem Pipehandler -, zum feststehenden Teil des Topdrives, also über den zwischen beiden Teilen des Topdrives befindlichen Drehpunkt hinweg.

Der Vorteil der Erfindung besteht darin, dass mit der Aufnahme einer Information zur Position der Elevatorbügel (Positionsinformation) ein Signal ableitbar ist, anhand dessen erkennbar ist, ob eine Vertikalbewegung des Topdrives oder eine Rotationsbewegung des Pipehandlers sicher möglich ist. Automatische, aber auch manuell ausgelöste oder auslösbare Bewegungsvorgänge im Mast der Bohranlage können dann mit dieser Information verknüpft werden, um gefährliche Zustände sicher zu vermeiden.

Vorteilhafte Ausgestaltungen der Erfindung sind Gegenstand der Unteransprüche. Dabei verwendete Rückbeziehungen weisen auf die weitere Ausbildung des Gegenstandes des Hauptanspruches durch die Merkmale des jeweiligen Unteranspruches hin; sie sind nicht als ein Verzicht auf die Erzielung eines selbständigen, gegenständlichen Schutzes für die Merkmalskombinationen der rückbezogenen Unteransprüche zu verstehen. Des Weiteren ist im Hinblick auf eine Auslegung der Ansprüche bei einer näheren Konkretisierung eines Merkmals in einem nachgeordneten Anspruch davon auszugehen, dass eine derartige Beschränkung in den jeweils vorangehenden Ansprüchen nicht vorhanden ist.

Ein Pipehandler umfasst normalerweise einen verschwenkbaren, so genannten Tiltarm, dessen Schwenkbewegung auf die Elevatorbügel übertragen wird; die Elevatorbügel sind durch den Tiltarm unter Einfluss des oder jedes Betätigungselements verschwenkbar. Bevorzugt ist entsprechend vorgesehen, dass die Erfassung einer Position der Elevatorbügel an dem Tiltarm erfolgt, weil einerseits dessen Auslenkung proportional zur Auslenkung der Elevatorbügel ist und andererseits mit nur einer Positionserfassung eine Positionsinformation für die z. B. zwei von dem Pipehandler umfassten Elevatorbügel vorliegt.

Für die Handhabungseinheit, also den Pipehandler, ist vorgesehen, dass diese in einem Topdrive mit einem feststehenden und einem drehbaren Teil als drehbarer Teil fungiert, wobei feststehend meint, dass der betreffende Teil des Topdrives drehfest ist, nachdem eine vertikale Beweglichkeit, etwa beim Absenken oder Anheben des Bohrgestänges, jederzeit möglich und erforderlich ist.

Die Positionsinformation kann sich in unterschiedlichster Form manifestieren. Es kommen elektrische Signale und bei elektrischen Signalen eine leitungslose oder leitungsgebundene Übertragung, allgemein Signale in elektromagnetischer Form, also z. B. auch Lichtsignale im sichtbaren oder nicht sichtbaren Bereich und dergleichen, in Betracht, die ebenfalls leitungslos oder leitungsgebunden übertragbar sind, akustische Signale oder auch Signale, die auf hydraulischem oder pneumatischem Wege oder dergleichen übertragbar sind und Kombinationen aus allem Vorstehenden. Wenn die Positionsinformation ein elektrisches Signal ist, kommt bevorzugt eine Weiterleitung über eine Schleifringanordnung vom drehbaren Teil zum feststehenden Teil des Topdrives in Betracht. Alternativ oder zusätzlich kann die Positionsinformation drahtlos durch einen Sender am drehbaren Teil des Topdrives zu einem Empfänger, insbesondere einem Empfänger am feststehenden Teil des Topdrives, weitergeleitet werden. Für die drahtlose Übermittlung kommen insbesondere Funksignale, Infrarotsignate, aber auch eine elektromagnetische Signalübermittlung unter Verwendung dafür gebräuchlicher Protokolle, z. B. Bluetooth, GSM usw., in Betracht. Bei einer Verwendung einer Sender-/Empfängerkombination zur leitungslosen Übermittlung der Positionsinformation kommt bevorzugt eine lokale Energieversorgung in Betracht. Die leitungslose Übermittlung der Positionsinformation umgeht die Notwendigkeit, eine Schleifringübertragung über den Drehpunkt zwischen den beiden Teilen des Topdrives vorsehen zu müssen. Dann ist günstig, wenn nicht die notwendige Energieversorgung des Senders die Schleifringübertragung wieder erfordert. Entsprechend kann vorgesehen sein, dass dem Sender eine lokale Energiequelle zugeordnet wird, z. B. eine Batterie oder dergleichen. Um einen evtl. Ausfall der lokalen Energieversorgung sicher erkennen und überwachen zu können, umfasst die Datenübertragung zwischen Sender und Empfänger nicht nur die Positionsinformation sondern auch ein so genanntes Lebenszeichen, das zu vorgegebenen oder vorgebbaren Zeitpunkten oder zyklisch vom Sender ausgegeben wird und zu dem der Empfänger bei regelmäßigem Empfang jeweils die intakte Kommunikationsbeziehung registriert und weitermeldet. Unterbleibt das Lebenszeichen wird eine Fehlermeldung oder dergleichen ausgelöst, die einerseits das Personal auf einen notwendigen Wartungseingriff aufmerksam macht und/oder andererseits im Hinblick auf die Anlagensicherheit als Hinweis auf evtl. maximal verschwenkte Elevatorbügel in die Anlagensteuerung einfließt, nachdem bei unterbrochener Kommunikationsbeziehung keine Positionsinformation mehr vorliegt und entsprechend zur Vermeidung von Sach- oder Personenschäden von einer potentiell kritischen Auslenkung der Elevatorbügel auszugehen ist. Weitere Möglichkeiten zur lokalen Energieversorgung bestehen in der Verwendung von Solarzellen oder in der Erzeugung der zum Betrieb des Senders notwendigen elektrischen Energie mit dem Auslenkvorgang der Elevatorbügel selbst.

Bei der Ausführungsform des Pipehandlers/Topdrives mit einem ersten Messzylinder ist bevorzugt vorgesehen, dass der erste Messzylinder ein hydraulischer Messzylinder ist und die Positionsinformation über eine zwischen feststehendem und drehbarem Teil des Topdrives bestehende hydraulische Drehdurchführung weiterleitbar ist, wobei zur Weiterleitung der Positionsinformation ein oder mehrere freie so genannte Ports der hydraulischen Drehdurchführung verwendet werden. Diese hydraulische Weiterleitung der Positionsinformation ist vor allem deshalb vorteilhaft, weil für den Anwendungsbereich auf einer Bohranlage spezielle Bedingungen gelten, besonders soweit ein Explosionsschutz zu gewährleisten ist. Bei einer elektrischen Signalübertragung ist eine Funkenbildung niemals vollständig auszuschließen, so dass für explosionsgefahrdete Bereiche nur spezielle, so genannte "ex" Geräte verwendbar sind, die im Vergleich zu entsprechenden herkömmlichen Geräten teilweise um ein Vielfaches teurer sind. Bei einer hydraulischen Signalübertragung ist keine Funkenbildung zu besorgen. Entsprechend ist die hydraulische Signalübertragung auch für explosionsgefährdete Bereiche unkritisch und eine Verwendung teuerer Spezialgeräte ist unnötig.

Bei einer hydraulischen Signalübertragung ist bevorzugt vorgesehen, dass am feststehenden Teil des Topdrives ein zweiter Messzylinder zur Aufnahme der Positionsinformation vom ersten Messzylinder vorgesehen ist. Aus einer jeweiligen Position des zweiten Messzylinders lässt sich dann, z. B. mit einem Wegmesssystem, der z. B. die Position eines im zweiten Messzylinder beweglichen Kolbens erfasst, ein elektrisches Signal ableiten, das ein Maß für die als Position (Auslenkung) der Elevatorbügel aufgenommene Positionsinformation ist.

Als Alternative zu einem Wegmesssystem oder Ähnlichem kommen auch Mittel zur Ableitung eines elektrischen Signals aus einer Durchflussmenge durch eine Verbindungsleitung zwischen erstem und zweitem Messzylinder in Betracht.

Besonders bevorzugt ist vorgesehen, dass erster und zweiter Messzylinder zweikanalig, also von einer Bodenseite des ersten Messzylinders zu einer Bodenseite des zweiten Messzylinders und von einer Stangenseite des ersten Messzylinders zu einer Stangenseite des zweiten Messzylinders, hydraulisch verbunden sind. Dann können eventuelle Störungen der Weiterleitung der Positionsinformation, im Gegensatz zu einer lediglich einkanaligen Weiterleitung, also einer Verbindung z. B. nur zwischen den beiden Bodenseiten, erkannt und gegebenenfalls sogar unmittelbar kompensiert werden. Die Positionsinformation gelangt also mit erheblich gesteigerter Sicherheit zum zweiten Messzylinder. Für die Mittel zur Ableitung eines elektrischen Signals aus einer Durchflussmenge durch eine hydraulische Verbindungsleitung zwischen erstem und zweitem Messzylinder kommt dann auch die zweikanalige Ermittlung der Durchflussmenge in jeder Verbindungsleitung in Betracht, wobei auf diese Weise dann auch die Ableitung des elektrischen Signals zweikanalig ist. Für eine zweikanalige Generierung des elektrischen Signals mit einem Wegmesssystem kommt ein Zylinder mit einer Stange sowohl auf der Bodenseite wie auch auf der Stangenseite in Betracht, wobei jeweils ein Wegmesssystem jeweils einer Stange zugeordnet ist.

Die Ableitung eines elektrischen Signals aus einer Durchflussmenge durch eine hydraulische Verbindungsleitung vom ersten Messzylinder erfordert nicht notwendig einen zweiten Messzylinder mit Kolben und dergleichen, sondern an die Stelle des zweiten Messzylinders kann auch ein Ausgleichsbehälter treten.

Eine alternative, bevorzugte Ausführungsform von Mitteln zur Erfassung einer Position der Elevatorbügel am Pipehandler und zur Weiterleitung einer diesbezüglichen Positionsinformation besteht bei einem Topdrive zur Handhabung von Bohrgestängeelementen mit einem feststehenden und einem drehbaren Teil, dem Pipehandler, wobei der drehbare Teil die unter Einfluss mindestens eines Betätigungselements verschwenkbaren Elevatorbügel umfasst, darin, dass das oder jedes Betätigungselement ein als Nehmer fungierender Hydraulikzylinder ist, dass der oder jeder als Nehmer fungierende Hydraulikzylinder unmittelbar oder mittelbar, nämlich durch einen oder mehrere als Geber fungierende Hydraulikzylinder, betätigbar ist bzw. sind und dass zur Erfassung einer Position der Elevatorbügels und zur Weiterleitung einer diesbezüglichen Positionsinformation Mittel zum Ableiten eines elektrischen Signals aus einer jeweiligen Position mindestens eines Gebers und/oder aus einer Durchflussmenge durch eine hydraulische Verbindungsleitung zwischen Geber und Nehmer, also mindestens einem Geber und einem Nehmer, oder eine hydraulische Verbindungsleitung zum Nehmer vorgesehen sind. Diese Alternative der Positionserfassung erfolgt im Hoch- oder Arbeitsdruckbereich. Speziell die Durchflussmenge wird in einem unter dem für das Verschwenken der Elevatorbügel notwendigen Arbeitssdruck stehenden Element, z. B. einer hydraulischen Verbindungsleitung, ermittelt. Demgegenüber sind bei Verwendung des ersten Messzylinders und ggf. eines zweiten Messzylinders im Vergleich zu diesem Arbeitsdruck sehr viel niedrigere Druckverhältnisse involviert, die im Vergleich zu dem Arbeitsdruck als näherungsweise "drucklos" aufgefasst werden können, so dass erster und/oder zweiter Messzylinder und dazwischen bestehende Verbindungen entsprechend geringeren Anforderungen genügen müssen. Die alternative Ausführungsform, bei der die Positionserfassung mit Bezug auf unter Arbeitsdruck stehende Komponenten erfolgt, bringt ggf. hinsichtlich der zu verwendenden Sensorik höhere Anforderungen mit sich, allerdings werden zusätzliche Komponenten wie der erste und der evtl. zweite Messzylinder und deren Verbindung entbehrlich, so dass sich beide Varianten je für sich durch ganz erhebliche Vorteile auszeichnen.

Als Mittel zum Ableiten eines elektrischen Signals aus einer jeweiligen Position des zweiten Messzylinders oder aus einer jeweiligen Position des Gebers fungiert bevorzugt ein Endschalter oder ein Endschalterpaar. Ein Endschalter ist ausreichend, um eine Positionsinformation dahingehend zu liefern, dass die Elevatorbügel oder ein Elevatorbügel um mindestens eine bestimmte Auslenkung verschwenkt ist, bei der ein unerwünschter Kontakt mit Teilen im oder am Mast der Bohranlage möglich ist. Mit einem Endschalterpaar besteht die Möglichkeit, zumindest zwei Positionen hinsichtlich der Auslenkung der Elevatorbügel zu erfassen, z. B. eine Position, in der die Elevatorbügel senkrecht oder im Wesentlichen senkrecht vom Pipehandler herabhängen und insoweit keine Gefahr einer Berührung von Teilen im oder am Mast zu besorgen ist, und eine andere Position, bei der ein diesbezüglicher "Gefahrenbereich" beginnt. Mit weiteren Endschaltern kann auch eine evtl. maximale Auslenkung der Elevatorbügel erkannt werden.

Wenn hier von einem Endschalter oder einem Endschalterpaar die Rede ist, sind bei Elevatorbügeln, die ausgehend von einer im Wesentlichen vertikalen Ruheposition sowohl mit als auch gegen den Uhrzeigersinn verschwenkbar sind, zwei Endschalter für jede Bewegungsrichtung zum Erkennen eines Eintritts in einen evtl. Gefahrenbereich und evtl. zwei zusätzliche Endschalter zum Erkennen einer maximalen Auslenkung in jede Bewegungsrichtung vorgesehen. Auch zur Erkennung der Ruheposition kann ein Endschalter vorgesehen sein, der bevorzugt geringfügige Auslenkungen neben der Ruheposition noch als Ruheposition erkennbar macht, oder es sind zwei Endschalter vorgesehen, die bei jeweils geringfügigen Auslenkungen ansprechen, so dass angenommen werden kann, dass sich bei Belegung keines dieser Endschalter und einer vorangehenden entsprechenden Belegungsreihenfolge der anderen Endschalter die Elevatorbügel in dem durch diese beiden Endschalter als Ruheposition definierten Bereich befinden.

Alternativ oder zusätzlich zu einer Erfassung einzelner Positionen der Elevatorbügel kommt als Mittel zum Ableiten eines elektrischen Signals aus einer jeweiligen Position des zweiten Messzylinders bzw. des Gebers ein Wegmesssystem in Betracht. Das Wegmesssystem liefert ein analoges Signal als Maß für eine Position der Elevatorbügel und ist insofern also erheblich genauer als eine Ableitung eines elektrischen Signals mit einem oder mehreren Endschaltern.

Als weitere Alternative zur Ableitung eines elektrischen Signals kommt ein Durchflusssensor in Betracht, der eine Durchflussmenge durch die hydraulische Verbindungsleitung zwischen Geber und Nehmer überwacht und z. B. integriert. Das vom Durchflusssensor gelieferte Signal ist also, genau wie bei der Ableitung eines elektrischen Signals aus der Durchflussmenge durch eine hydraulische Verbindungsleitung zwischen erstem und zweitem Messzylinder, ein Analogsignal, das ein Maß für eine Position der Elevatorbügel ist.

Allen vorgenannten Konfigurationen und Ausführungsvarianten ist gemeinsam, dass die Positionsinformation - durch (Flüssigkeits-)Massenstrom, elektrisch oder elektromagnetisch und dabei leitungslos oder leitungsgebunden - über den zwischen feststehendem und drehbarem Teil des Topdrives befindlichen Drehpunkt hinweg übertragen wird.

Die o. g. Aufgabe wird auch mit einem Verfahren zum Betrieb eines Topdrives wie hier und nachfolgend beschrieben gelöst, indem eine erfasste Position der Elevatorbügel zur Freigabe oder zur Sperre einer Vertikalbewegung des Topdrives in einem Mast einer Bohranlage, insbesondere zur Freigabe oder zur Sperre eines elektrischen Signals zur Auslösung einer Vertikalbewegung des Topdrives, verwendet wird. Gemäß diesem Aspekt der Erfindung wird also die erfasste Position für eine logische Verknüpfung von Signalen, die zu einer Vertikalbewegung des Topdrives führen können, verwendet. Ein solches Signal kann sich in einem Hand-, Einricht- oder Automatikbetrieb ergeben und in jeder Situation soll sichergestellt sein, dass keine Vertikalbewegung des Topdrives möglich ist, wenn aufgrund der Position der Elevatorbügel ein unerwünschter Kontakt mit Teilen im oder am Mast möglich ist.

Besonders bevorzugt ist vorgesehen, dass die Freigabe oder Sperre der Vertikalbewegung in Abhängigkeit von einer Vertikalposition des Topdrives erfolgt. Dieser Aspekt der Erfindung berücksichtigt, dass bestimmte Vertikalpositionen oder -positionsbereiche des Topdrives für eine Vertikalbewegung auch bei verschwenkten Elevatorarmen unkritisch sind, während für andere Positionen oder Positionsbereiche die mit der Erfindung angestrebte Überwachbarkeit vorteilhaft ist Dies wird berücksichtigt, wenn die Freigabe oder Sperre der Vertikalbewegung in Abhängigkeit von einer Vertikalposition des Topdrives erfolgt.

Zusätzlich oder alternativ ist bevorzugt vorgesehen, dass eine Freigabe oder Sperre einer Schwenkbewegung der Elevatorbügel in Abhängigkeit von einer Vertikalposition des Topdrives erfolgt. Damit lässt sich sicherstellen, dass in einer grundsätzlich kollisionsgefährdeten Vertikalposition des Topdrives kein oder nur ein begrenztes Verschwenken der Elevatorarme oder zumindest nur ein Verschwenken der Elevatorarme in Richtung auf deren Ruheposition möglich ist.

Eine besonders bevorzugte Ausführungsform kombiniert die wechselseitigen Sperren und Freigaben für die Elevatorbügel und den Topdrive. Für die gesamte vertikale Beweglichkeit des Topdrives kann für jede Vertikalposition oder für bestimmte Vertikalpositionsbereiche ein Maximalwert für die Verschwenkbarkeit der Elevatorarme angegeben werden. Um den Bewegungsbereich des Topdrives ergibt sich damit eine gedachte Hüllfläche ("envelope") bis zu der die Elevatorarme maximal verschwenkt werden dürfen. Mit der Hüllfläche oder einer zu deren elektronischer Verarbeitung vorgesehenen Menge einzelner Stützpunkte auf der Hüllfläche lässt sich die kollisionsfreie Aktivierung der Elevatorbügel und des Topdrives erreichen. Wenn in einer Vertikalposition des Topdrives die Elevatorbügel nur so weit verschwenkt sind, dass die Hüllkurve nicht erreicht wird, ist ein weiteres Verschwenken der Elevatorbügel und oder eine Vertikalbewegung des Topdrives möglich. Sobald sich für eine Auslenkung der Elevatorbügel eine Verletzung der Hüllkurve ergibt, ist weder ein weiteres Auslenken der Elevatorbügel noch eine Vertikalbewegung des Topdrives zulässig. Zulässig ist einzig eine Bewegung der Elevatorbügel in Richtung auf deren Ruheposition. Sobald keine Verletzung der Hüllkurve mehr besteht ist auch die Vertikalbewegung des Topdrives wieder zugelassen.

Bisher wurde die Hüllkurve, also eine elektronisch verarbeitbare Entsprechung einer solchen Hüllkurve, zur Ableitung von Abschaltbedingungen für bestimmte Bewegungsvorgänge beschrieben. Die Hüllkurve kann darüber hinaus auch zum Ableiten zulässiger Zwischenpositionen bei einer zusammengesetzten Bewegung, also einer Vertikalbewegung des Topdrives und einem gleichzeitigem Verschwenken der Elevatorarme, verwendet werden. Wenn bei der zusammengesetzten Bewegung ausgehend von einer Position des Topdrives z. B. oberhalb der Fingerbühne eine Position am Mastfuß angefahren werden soll und an dieser Position die Elevatorbügel maximal verschwenkt sein sollen, wird bei der Abwärtsbewegung des Topdrives anhand der Hüllkurve jeweils ein maximal zulässiger Wert für die Auslenkung der Elevatorbügel ermittelt und die Elevatorbügel werden während der Bewegung des Topdrives entsprechend verschwenkt. Die Enden der Elevatorbügel "gleiten" dann gleichsam an der gedachten Hüllkurve entlang und mit dem Erreichen der Zielposition für den Topdrive haben auch die Elevatorbügel ihre Zielposition bereits erreicht oder zumindest weitgehend erreicht.

Besonders bevorzugt ist bei einem Verfahren zum Betrieb des Topdrives wie hier und nachfolgend beschrieben vorgesehen, dass bei Betätigung eines ersten Bedienelements durch einen Bediener ein Momentanwert der erfassten Position der Elevatorbügel als Elevatorbügelsollwert gespeichert wird, dass bei Betätigung eines zweiten Bedienelements das mindestens eine Betätigungselement zum Verschwenken der Elevatorbügel aktiviert wird, dass eine sich bei aktiviertem Betätigungselement verändernde erfasste Position der Elevatorbügel als Elevatorbügelistwert erfasst und mit dem Elevatorbügelsollwert verglichen wird sowie dass das Betätigungselement zum Verschwenken der Elevatorbügel deaktiviert wird, wenn Elevatorbügelsoll- und -istwert innerhalb vorgegebener oder vorgebbarer Toleranzen übereinstimmen.

Bei dieser Ausführungsform der Erfindung ist mit der Betätigung des ersten Bedienelements oder auch evtl. mit einer in einem Bedienvorgang ersten Betätigung eines Bedienelements eine momentane Position des Elevatorbügels zum späteren Anfahren erfassbar ("teachen"). Ein späteres Anfahren der auf diese Weise gespeicherten Position des verschwenkten Elevatorbügels wird aufgrund der an sich zunächst zur Gefahrenvermeidung vorgesehenen Positionserfassung der Elevatorbügel möglich. Wenn also nach diesem Aspekt der Erfindung eine gespeicherte Position der Elevatorbügel zu einem späteren Zeitpunkt wieder angefahren werden soll, kann durch Betätigen eines zweiten Bedienelements oder durch eine zweite Betätigung eines Bedienelements in einem Bedienungsablauf zunächst das zum Verschwenken des Elevatorbügels vorgesehene Betätigungselement aktiviert werden, so dass das Verschwenken der Elevatorbügel beginnt. Dieser Schwenkvorgang wird durch die jetzt erhältliche Positionsinformation überwachbar und der gespeicherte Wert kann als Elevatorbügelsollwert mit einem jeweiligen Momentanwert (Elevatorbügelistwert) in an sich bekannter Art und Weise verglichen werden. Im Rahmen dieses kontinuierlichen Vergleichs erfolgt eine Deaktivierung des Betätigungselements, also eine Beendigung der Schwenkbewegung, wenn Elevatorbügelsollwert und Elevatorbügelistwert innerhalb vorgegebener oder vorgebbarer Toleranzen übereinstimmen. Anstelle der soeben beschriebenen Proportionalregelung zum Erreichen einer gespeicherten Elevatorbügelposition kann auch jede andere geeignete Form von Regelung zur Anwendung kommen (z. B. PI, PID, usw.), um auf diese Weise eine nochmals verbesserte Wiederholgenauigkeit beim Anfahren der gespeicherten Elevatorbügelposition zu erreichen.

Weiter bevorzugt ist vorgesehen, dass bei Betätigung des ersten Bedienelements (oder bei einer ersten Betätigung eines Bedienelements) auch eine momentane Vertikalposition des Topdrives als Topdrive-Sollposition gespeichert wird, dass bei Betätigen des zweiten Bedienelements (oder bei zweiter Betätigung des Bedienelements) auch ein Aggregat zur Vertikalbewegung des Topdrives aktiviert wird, dass eine sich mit einer Vertikalbewegung des Topdrives verändernde Vertikalposition als Topdrive-Istposition mit der Topdrive-Sollposition verglichen wird und dass das Aggregat zur Vertikalbewegung des Topdrives deaktiviert wird, wenn Topdrive-Soll- und -Istposition innerhalb vorgegebener oder vorgebbarer Toleranzen übereinstimmen. Dieser Aspekt der Erfindung ist eine Erweiterung der Möglichkeit zum Anfahren gespeicherter Positionen im Zusammenhang mit einem Verschwenken der Elevatorbügel auch auf den Topdrive selbst, so dass durch entsprechende Bedienhandlungen ein zusammengesetzter oder kombinierter Bewegungsablauf ausgelöst werden kann, der das Bedienpersonal bei wiederkehrenden Aufgaben in erheblichem Umfang entlastet.

Weiter bevorzugt ist in Bezug auf den zusammengesetzten oder kombinierten Bewegungsvorgang beim Verschwenken der Elevatorbügel und beim Absenken und/oder Anheben des Topdrives vorgesehen, dass die Aktivierung des Aggregats zur Vertikalbewegung des Topdrives und die Aktivierung des die Schwenkbewegung der Elevatorbügel auslösenden Betätigungselements gleichzeitig oder nacheinander erfolgen, insbesondere derart nacheinander, dass zunächst die Vertikalbewegung des Topdrives und danach die Schwenkbewegung der Elevatorbügel erfolgt. Eine Abfolge der Bewegungsabläufe, bei der zunächst die Vertikalbewegung des Topdrives ausgelöst wird, hat den Vorteil, dass sich der Topdrive nach Abschluss dieses Bewegungsvorgangs (normalerweise) in einer Position befindet, die ein Verschwenken der Elevatorbügel erlaubt Eine ansonsten nur aufwendig zu erreichende Koordinierung der beiden Bewegungsabläufe kann dann unterbleiben. Eine einfache Moglichkeit zur Koordinierung der Bewegungsabläufe besteht allerdings darin, dass für die Vertikalposition des Topdrives bestimmte Positionsbereiche festgelegt werden und mit jeden derartigen Positionsbereich in einem Steuerungsprogramm eine maximale Auslenkung des mindestens einen Elevatorbügels assoziiert ist, z.B. die oben beschriebene Hüllkurve. Der koordinierte Bewegungsablauf kann dann so erfolgen, dass z. B. beim Anheben des Topdrives und gleichzeitigen Verschwenken der Elevatorbügel in jedem beim Anheben des Topdrives erreichten Bewegungsbereich ein Verschwenken oder weiteres Verschwenken der Elevatorbügel bis hin zur jeweils für diesen Bewegungsbereich festgelegten Maximalposition erfolgt. Wenn der Topdrive schließlich seine vorgegebene Endposition erreicht, sind die Elevatorbügel schon um einen Anfangswert verschwenkt und das Erreichen der für die Elevatorbügel vorgegebenen Zielposition erfolgt entsprechend schneller. Auf diese Weise anfahrbare Positionen sind insbesondere eine Position über einem so genannten Mauseloch zum dortigen Aufnehmen von Bohrgestängeelementen, eine so genannte Overdrill-Position, bei der die Elevatorbügel seitlich verschwenkt sind um ein maximales Absenken des Topdrives zu ermöglichen, so dass ein Anheben von im Bohrloch befindlichem Bohrgestänge möglich ist und eine Fingerbühnen-Position, wie sie zum Aufnehmen von dort abgestellten Bohrgestängeelementen notwendig ist.

Nachfolgend wird ein Ausführungsbeispiel der Erfindung anhand der Zeichnungen näher erläutert. Einander entsprechende Gegenstände oder Elemente sind in allen Figuren mit den gleichen Bezugszeichen versehen.

Das oder jedes Ausführungsbeispiel ist nicht als Einschränkung der Erfindung zu verstehen. Vielmehr sind im Rahmen der vorliegenden Offenbarung zahlreiche Abänderungen und Modifikationen möglich, insbesondere solche Varianten, Elemente und Kombinationen, die zum Beispiel durch Kombination oder Abwandlung von einzelnen In Verbindung mit den im allgemeinen oder speziellen Beschreibungsteil beschriebenen sowie in den Ansprüchen und/oder der Zeichnung enthaltenen Merkmalen bzw. Elementen oder Verfahrensschritten für den Fachmann im Hinblick auf die Lösung der Aufgabe entnehmbar sind.

Es zeigen
- FIG 1: als Teil einer Bohranlage einen Mast mit zugehörigem Unterbau und einem im Mast geführten Topdrive,
- FIG 2: den Topdrive mit weiteren Details,
- FIG 3: den Wirkzusammenhang zwischen einem ersten und zweiten, am Topdrive vorgesehnen Messzylinder, zur Erfassung einer Position eines Elevatorbügels am Topdrive,
- FIG 4: eine alternative Ausführungsform zur Erfassung einer Position eines Elevatorbügels
- FIG 5: ein Netzwerk zur Steuerung einer Vertikalbewegung des Topdrives unter Berücksichtigung der erfassten Position des Elevatorbügels und
- FIG 6: ein Flussdiagramm zur Verdeutlichung des Aspekts der Erfindung, nach dem eine Positionsinformation zum späteren Anfahren der zugrunde liegenden Position aufgezeichnet wird.

FIG 1 zeigt als Teil einer Bohranlage einen Mast 10 mit zugehörigem Unterbau 12. Am Mast 10 befindet sich in an sich bekannter Art eine so genannte Fingerbühne 14, wobei die davon umfassten Finger Metallstäbe oder Metallprofile sind, die zum aufrechten, also vertikalen Lagern von dort abgestellten Bohrgestängeelementen vorgesehen sind. Im Mast 10 ist in an sich bekannter Art und Weise ein so genannter Topdrive 16 angebracht, der im Betrieb der Bohranlage zum Absenken oder Anheben des Bohrgestänges 18 (nicht dargestellt; nur gestrichelt angedeutet) und zum Drehen des Bohrgestänges 18 zum Bewirken des Bohrvorgangs vorgesehen ist. Der Topdrive 16 hängt an einem Rollenblock 20. Der Rollenblock 20 und ein im Bereich einer Mastkrone befindlicher Kronenblock 22 wirken zusammen wie ein Flaschenzug. Vom Kronenblock 22 läuft ein Zugseil (nicht dargestellt) für eine Vertikalbewegung des Topdrives 16 zu einem im Bereich der Bohranlage vorgesehenen Aggregat, z. B. einer durch einen Elektromotor antreibbaren Winde 23. Für die Vertikalbewegung ist der Topdrive 16 in Führungsschienen 24 gehalten.

FIG 2 zeigt den Topdrive 16 aus FIG 1 mit weiteren Details. Danach umfasst der Topdrive 16 einen feststehenden Teil 26 und einen drehbaren Teil 28. Der feststehende Teil 26 umfasst den Antrieb zur Bewegung des drehbaren Teils 28, z. B. in Form eines Motors. Der feststehende Teil 26 des Topdrives 16 wird entsprechend auch als Antriebseinheit bezeichnet und feststehend meint, dass es sich um den drehfesten Teit des Topdrives 16 handelt, der insgesamt in den Führungsschienen 24 vertikal beweglich ist. Der drehbare Teil 28 des Topdrives 16 wird in der Fachterminologie und entsprechend auch hier als Pipehandler bezeichnet und umfasst mindestens einen schwenkbeweglichen Elevatorbügel 30 und mindestens ein Betätigungselement 32 zum Bewirken des Schwenkvorgangs des oder jedes Elevatorbügels 30. Bei der dargestellten Ausführungsform sind zwei Elevatorbügel 30 und für jeden Elevatorbügel 30 ein Betätigungselement 32 (nur eines sichtbar) vorhanden. Die Verwendung des Eingangs erläuterten Ausdrucks "die Elevatorbügel" mit dem definierten Bedeutungsumfang wird entsprechend fortgesetzt.

In einer Ruheposition sind die Elevatorbügel 30 im Wesentlichen vertikal ausgerichtet, d. h. die Elevatorbügel 30 hängen senkrecht nach unten. Zumindest in einer solchen Position ist eine Vertikalbewegung des Topdrives 16 an den Führungsschienen 24 im Mast 10 möglich, ohne dass für die Elevatorbügel 30 die Gefahr einer Kollision mit Teilen im oder am Mast 10 zu besorgen wäre, z. B. mit der Fingerbühne 14 (FIG 1) oder einer der Führungsschienen 24.

Bei der dargestellten Ausführungsform des Pipehandlers wirkt das Betätigungselement 32 nicht direkt auf die Elevatorbügel30, sondern zunächst auf einen so genannten Tiltarm 34, der seinerseits an den Elevatorbügeln 30 angreift, so dass ein durch das mindestens eines Betätigungselement 32 ausgelöste Verschwenken des Tiltarms 34 ein Verschwenken der Elevatorbügel 30 nach sich zieht. Das Betätigungselement 32 wird entsprechend in der Fachterminologie häufig auch als Tiltzylinder bezeichnet.

Weitere Bestandteile des Topdrives 16 oder dessen Pipehandler - für die Erfindung jedoch ohne besondere Bedeutung - sind ein so genannter Torquearm 36 und eine an dessen unterem Ende vorgesehene Haltezange 38 für Bohrgestänge.

Zum Erfassen einer Position der Elevatorbügel 30 und zur Weiterleitung einer diesbezüglichen Positionsinformation sind bei der dargestellten Ausführung des Topdrives 16 ein erster und zweiter Messzylinder 40, 42 vorgesehen. Der erste Messzylinder 40 wird mit jeder Bewegung des Tiltarms 34 betätigt und eine zwischen erstem und zweitem Messzylinder 40, 42 bestehende hydraulische Verbindung, derart, dass sich eine Betätigung des ersten Messzylinders 40 durch den Tiltarm 34 auf eine Position des zweiten Messzylinders 42 auswirkt, ist über eine hydraulische Drehdurchführung 44 zwischen feststehendem Teil 26 und drehbarem Teil 28 des Topdrives 16 geführt. Über diese hydraulische Drehdurchführung 44 gelangt z. B. auch Hydraulikflüssigkeit vom feststehenden Teil 26 des Topdrives 16 zum Verschwenken der Elevatorbügel 30 zu dem oder jedem dafür vorgesehenen Betätigungselement 32. In der hydraulischen Drehdurchführung 44 ist für jede derartige hydraulische Verbindung zwischen den beiden Teilen 26, 28 des Topdrives 16 ein an sich bekannter, so genannter Port vorgesehen, und für die Verbindung zwischen erstem und zweitem Messzylinder 40, 42 wird ein zusätzlicher Port (oder Ports) vorgesehen oder ein bisher freier Port (oder Ports) verwendet.

FIG 3 zeigt in schematisch vereinfachter Darstellung den Wirkzusammenhang zwischen erstem und zweitem Messzylinder 40, 42. Bei beiden Messzylindern 40, 42 handelt es sich um Zylinder, insbesondere Hydraulik- oder Pneumatikzylinder, mit einem darin jeweils in an sich bekannter Art an einer Stange 46 geführten Kolben 48. Der erste Messzylinder 40 wird durch den Tiltarm 34 bei einer Schwenkbewegung der Elevatorbügel 30 betätigt. Der Pfeil auf der rechten Seite der Stange 46 des ersten Messzylinders 40 soll diesen Einfluss andeuten. Mit einer Bewegung des Kolbens 48 im ersten Messzylinder wird in an sich bekannter Art und Weise dort befindliches Medium verdrängt und das verdrängte Medium gelangt von einer Bodenseite 50 zu einer korrespondierenden Bodenseite 50 des zweiten Messzylinders 42, so dass sich dort eine der Bewegung des Kolbens 48 im ersten Messzylinder 40 korrespondierende Bewegung des Kolbens 48 im zweiten Messzylinder 42 einstellt. Erster und zweiter Messzylinder 40, 42 sind zu diesem Zweck durch eine Leitung 52, insbesondere hydraulische Leitung, verbunden und die auf diesem Wege bewirkte Verbindung umfasst auch die in FIG 3 nur als gestrichelte Linie dargestellte hydraulische Drehdurchführung 44 (vgl. auch FIG 2).

Abweichend von der Ausführungsform gemäß FIG 3 kann die hydraulische Verbindung zwischen erstem und zweitem Messzylinder 40, 42 auch von der Bodenseite 50 des ersten Messzylinders 40 zu einer Stangenseite 54 des zweiten Messzylinders 42 oder von der Stangenseite 54 des ersten Messzylinders 40 zur Bodenseite 50 des zweiten Messzylinders 42 erfolgen. Die dargestellte Leitung 52 ist insoweit nur eine von mehreren möglichen, grundsätzlich gleichwertigen Verbindungen. Die Darstellung in FIG 3 zeigt aber auch eine besonders bevorzugte Ausführungsform bei der (hydraulischen) Verbindung zwischen erstem und zweitem Messzylinder 40, 42, nämlich eine zweikanalige Verbindung, die neben der ersten Leitung 52 eine weitere Leitung 56 umfasst Die dargestellte weitere-Leitung-56 verbindet über die hydraulische Drehdurchführung 44 die beiden Stangenseiten 54 von erstem und zweitem Messzylinder 40, 42. Die zweikanalige Verbindung (erste Leitung 52, zweite Leitung 56) bewirkt, dass beide Kolben 48 der insoweit in einem z. B. hydraulischen Kreis verbundenen Messzylinder 40, 42 bei einer durch den Tiltarm 34 bewirkten Positionsänderung des Kolbens 48 im ersten Messzylinder 40 sowohl durch Zug wie auch durch Druck belastet sind, so dass eine evtl. gestörte Weiterleitung einer Positionsinformation über die erste oder zweite Leitung 52, 56 durch eine korrespondierende Positionsinformation über die verbleibende Leitung 52, 56 unterstützt wird.

Die in Bezug auf die Position der Elevatorbügel 30 weitergeleitete Positionsinformation ist also das durch den Kolben 48 des ersten Messzylinders 40 bewegte Volumen eines darin vorgesehenen Mediums (z. B. Hydraulikflüssigkeit). Die Weiterleitung der Positionsinformation, nämlich in Form eines Volumenstroms, kann über die Drehdurchführung 44 zwischen feststehendem und drehbarem Teil 26, 28 des Topdrives 16 erfolgen, nachdem über diese Drehdurchführung 44 auch bei bisher bekannten Topdrives eine Zuleitung von z. B. Hydraulikflüssigkeit zum Auslenken der Elevatorbügel 30 erfolgt. Der vom ersten zum zweiten Messzylinder 40, 42 sich ergebende Volumenstrom ist insoweit nur ein weiterer über durch die Drehdurchführung 44 geführter Volumenstrom, der noch dazu unter erheblich geringerem Druck steht oder stehen kann, als dies bei einem dem oder jedem Betätigungselement 32 zum Verschwenken der Elevatorbügel 30 zugeleiteten Volumenstrom der Fall ist.

Die Stellung des zweiten Messzylinders 42 wird durch einen nicht dargestellten Sensor erfasst. Als Sensor kommt ein Endschalter oder eine Gruppe von Endschaltern, z. B. ein Endschalterpaar, in Betracht. Ein Endschalter kann z. B. so angeordnet sein, dass eine bestimmte Auslenkung des zweiten Messzylinders 42 erfasst wird, wobei die dafür gewählte Position dieses Endschalters einer zu überwachenden Auslenkung der Elevatorbügel 30 entspricht. Eine Betätigung dieses Endschalters bedeutet dann, dass die Elevatorbügel 30 zumindest die vorgegebene Auslenkung erreicht haben, und bei der vorgegebenen Auslenkung kann es sich um eine Auslenkung handeln, bei der ein Kontakt der Elevatorbügel 30 mit Teilen im oder am Mast 10 zu besorgen ist. Speziell wenn die Elevatorbügel 30 sowohl in Uhrzeigerrichtung wie auch gegen die Uhrzeigerrichtung verschwenkbar sind, wird man zwei derartige Endschalter vorsehen, um in beide Bewegungsrichtungen das Erreichen einer evtl. kritischen Auslenkposition überwachen zu können. Ein anderer Ansatz kann zusätzlich oder alternativ auf eine Überwachung einer Ruheposition der Elevatorbügel 30 abstellen, wobei jedes Verlassen der Ruheposition als grundsätzlich kritische Auslenksituation auswertbar ist.

Während man ein oder mehrere Endschalter in Bezug auf die Erfassung der vom ersten Messzylinder 40 gelieferten Positionsinformation als digitalen Sensor oder digitale Sensoren auffassen kann, kommt anstelle oder zusätzlich zu einer digitalen Messwertaufnahme bevorzugt auch ein analoger Sensor, z. B. ein Sensor zur Wegerfassung (Wegmesssystem) in Betracht. Der erfasste Weg ist für die in FIG 3 dargestellte Ausführungsform die Auslenkung des Kolbens 48 des zweiten Messzylinders 42, der entweder direkt am Kolben 48 oder an der Stange 46 erfassbar ist. Als Wegmesssensoren kommen an sich bekannte Wegmesssensoren in Betracht, z. B. Inkrementalgeber, und als dem Analogsensor zugrunde liegendes Messprinzip kommt jedes bekannte Messprinzip in Betracht, z. B. auf ohmscher, induktiver, kapazitiver, piezoelektrischer Basis, usw..

Eine weitere Ausführungsform zur Erfassung einer Position der Elevatorbügel 30 und zur Weiterleitung einer diesbezüglichen Positionsinformation ist in FIG 4a und FIG 4b dargestellt. FIG 4a und FIG 4b zeigen im oberen Bereich als Betätigungselement 32 zum Verschwenken der Elevatorbügel 30 jeweils einen (ggf. zwei) Hydraulikzylinder. Bei der Ausführungsform gemäß FIG 4a fungiert das oder jedes Betätigungselement 32 in Bezug auf eine Flussrichtung der Hydraulikflüssigkeit als Nehmer und wird über einen am drehfesten Teil 26 des Topdrives 16, also auf der anderen Seite der Drehdurchführung 44, befindlichen Geber (Geberzylinder) 58 gespeist. Eine Schwenkbewegung der Elevatorbügel 30 wird dabei ausgelöst, indem ein auf einer Eingangsseite des Gebers 58 befindliches Ventil 60 (Wegeventil) zu einem mit Druck beaufschlagtem Hydraulikflüssigkeitsreservoir oder einem Hydraulikaggregat geeignet angesteuert wird. Aufgrund des durch die Ansteuerung des Ventils 60 bewirkten Hydraulikflüssigkeitsstroms ergibt sich eine Bewegung im Geber 58, die eine Bewegung des Nehmers, also in dem oder jedem Betätigungselement 32, und damit die beabsichtigte Schwenkbewegung der Elevatorbügel 30 bewirkt. Zur Erfassung einer Position der Elevatorbügel 30 besteht in diesem Szenario eine Möglichkeit in einer Erfassung eines im Geber 58 befindlichen, mit einem Hydraulikflüssigkeitsmassenstrom verschieblichen Kolbens 48. Der Geber 58 befindet sich bei der dargestellten Konfiguration in einer Arbeitsleitung (Leitung 52; Symbol "P" am Ventil). Grundsätzlich kann eine Einheit nach Art des Gebers 58 auch in einer Entlüftungs- oder Abflussleitung (Leitung 56; Symbol "T" am Ventil) und eine Positionserfassung dort vorgesehen sein. Darüber hinaus kommt die Positionserfassung auf die beschriebene Weise in beiden Leitungen 52, 56 in Betracht so dass sich wieder eine zweikanalige Positionserfassung ergibt.

FIG 4b zeigt eine im Wesentlichen der Ausführungsform gemäß FIG 4a entsprechende Variante. Anstelle des Gebers 58 (FIG 4a) ist ein Durchflusssensor 61 vorgesehen. Dieser ist zur Messung einer Durchflussmenge durch die Leitung 52 zwischen Ventil 60 und Betätigungselement 32 (Nehmer) vorgesehen. Zusätzlich oder alternativ kann ein Durchflusssensor 61 auch in der weiteren Leitung 56 vorgesehen sein. Ein Durchflusssensor 61 in beiden Leitungen 52, 56 macht die Positionserfassung mit Durchflusssensor 61 zu einer zweikanaligen Positionserfassung. Zur Durchflussmengenmessung, also zur Ableitung eines dem jeweiligen Volumenstrom proportionalen Signals, kommt jedes Durchflussmessgerät oder jeder Strömungssensor in Betracht. Die Verwendung von Durchflussmessgeräten oder Strömungssensoren kommt auch bei der Ausführungsform gemäß FIG 3 in Betracht, wodurch evtl. ein Wegmesssystem ersetzbar ist

Der Vorteil der Varianten gemäß FIG 4a und 4b besteht darin, dass zusätzliche Komponenten wie der erste und zweite Messzylinder 40, 42 (FIG 3) nicht erforderlich sind. Allerdings muss bei der Variante gemäß FIG 4 die Messung unter Hochdruckeinfluss erfolgen, während bei der Variante gemäß FIG 3 die Druckverhältnisse im ersten und zweiten Messzylinder 40, 42 geringer, ggf. sogar um Größenordnungen geringer sein können, als dies für das Betätigungselement 32 und dessen versorgungsseitige Speisung gilt.

Bei sämtlichen Varianten gemäß FIG 3 oder FIG 4a, 4b wird die zweikanalige Ausführung der Positionserfassung deutlich. Die zweikanalige Ausführung erhöht die Sicherheit der Messwerterfassung im Hinblick auf eine sicherheitsgerichtete Überwachung sowie ggf. eine nachgeschaltete Steuerung der Auslenkung der Elevatorbügel 30. Die zweikanalige Ausführung kann noch ergänzt und ggf. verbessert werden, indem die Messwertaufnahme diversitär erfolgt. Bei der Variante gemäß FIG 3 kommt z. B. ein Wegmesssystem als erster elektrischer Sensor und ein Durchflusssensor als diversitärer, zweiter elektrischer Sensor in Betracht. Bei einer solchen Konfiguration erfolgt die Ableitung eines elektrischen Signals aus der vom ersten Messzylinder 40 gelieferten Positionsinformation neben der zweikanaligen Verbindung (Leitungen 52, 56) zwischen den beiden Messzylindern 40, 42 nicht nur ebenfalls zweikanalig, nämlich durch zwei Sensoren, sondern zweikanalig diversitär, also durch zwei unterschiedliche, auf verschiedenen Messprinzipien basierende Sensoren. Dadurch ist die Fehlersicherheit bei der Erfassung der Position der Elevatorbügel 30 nochmals deutlich erhöht. Gleiches lässt sich ebenso oder auch mit anderer Sensorik für die in FIG 4a und 4b dargestellte Ausführungsform realisieren, z.B. indem bei der Variante gemäß FIG 4a in der weiteren Leitung 56 der Durchflusssensor 61 der Variante gemäß FIG 4b vorgesehen wird oder umgekehrt.

Der der Erfindung zugrunde liegende Gedanke, nämlich die Erfassung einer Position der Elevatorbügel 30 und die Weiterleitung einer diesbezüglichen Positionsinformation kann in unterschiedlichster Art und Weise redundant und/oder diversitär erfolgen. Die Ausführungsform gemäß FIG 3 ist auf Seiten der Erfassung der Positionsinformation redundant ausgelegt, indem sowohl von der Bodenseite 50 wie auch von der Stangenseite 54 des ersten Messzylinders 40 eine Positionsinformation als Maß für eine Auslenkung der Elevatorbügel 30 ausgeht. Auch die Weiterleitung der diesbezüglichen Positionsinformation ist redundant, nachdem für die Weiterleitung der Positionsinformation die erste und zweite Verbindung (Leitung 52, 56) durch die hydraulische Drehdurchführung 44 bis zum zweiten Messzylinder 42 vorgesehen sind. Indem der zweite Messzylinder 42 sowohl auf seiner Bodenseite 50 wie auch auf seiner Stangenseite 54 mit dem ersten Messzylinder 40 gekoppelt ist, erfolgt auch die Aufnahme der Positionsinformation vom ersten Messzylinder 40 redundant. Je nach Art und Anzahl des oder der jeweils vorgesehenen Mittel zur Ableitung eines elektrischen Signals aus einer jeweiligen Position des zweiten Messzylinders 42 erfolgt auch die elektrische Signalgenerierung redundant oder ggf. bereits hier sogar diversitär. Ausgehend von diesem allgemeinen Schema sind zahlreiche Änderungen denkbar, ohne vom grundsätzlichen Ansatz der Erfindung abzuweichen. So kann z. B. zusätzlich zu der Anordnung gemäß FIG 3 oder z. B. anstelle der stangenseitigen Kopplung der beiden Messzylinder 40, 42 über die zweite Leitung 56 mit dem ersten Messzylinder 40 ein Sender vorgesehen sein, der ein elektromagnetisches Signal in Abhängigkeit von der Stellung des ersten Messzylinders 40 (oder der Position des Tiltarms 34) abgibt und das auf Seiten des feststehenden Teils 26 des Topdrives 16 von einem korrespondierenden Empfänger aufgenommen wird. Die Zweikanaligkeit der Erfassung der Position der Elevatorbügel 30 und die zweikanalige Weiterleitung einer diesbezüglichen Positionsinformation bleiben dabei erhalten. Die Zweikanaligkeit ist bei einer solchen Ausführungsform jedoch nicht nur eine redundante Zweikanaligkeit, sondern bereits eine diversitäre Zweikanaligkeit, so dass die Fehlersicherheit der Lösung insgesamt erhöht ist.

Zur z. B. elektrischen oder elektromagnetischen Erfassung einer Position der Elevatorbügel 30 können zusätzlich oder alternativ unterschiedlichste Mess- und Erfassungsprinzipien zur Anwendung kommen: z. B. über vom feststehenden Teil 26 des Topdrives 16 vertikal oder im Wesentlichen vertikal nach unten gerichtete fotosensitive Elemente zum Aufspannen eines "Lichtvorhangs", der bei verschwenkten Elevatorbügeln 30 unterbrochen wird, so dass sich anhand einer solchen Unterbrechung eine Positionsinformation bezüglich der Elevatorbügel 30 ableiten lässt; eine Erfassung einer durch das Verschwenken der Elevatorbügel 30 bewirkten Änderung eines elektromagnetischen Feldes unterhalb des feststehenden Teils 26 des Topdrives 16, wobei für aufgenommene Kennwerte des elektromagnetischen Feldes Grenz- oder Schwellwerte hinterlegt oder hinterlegbar sind, mit deren Erreichen oder Überschreiten bestimmte Schwenkpositionen der Elevatorbügel 30 assoziiert sind, so dass sich daraus Positionsinformationen hinsichtlich der Elevatorbügel 30 ableiten lassen. Weitere, hier nicht explizit erwähnte, jedoch an sich bekannte Sensorik kommt ebenfalls in Betracht und jede erwähnte Möglichkeit zur Erfassung der Position der Elevatorbügel 30 kann in doppelter oder mehrfacher Ausführung zur redundanten, zwei- oder mehrkanaligen Erfassung und Weiterleitung der Positionsinformation vorgesehen sein. Im Weiteren kann jede Kombination erwähnter Sensorik zur zwei- oder mehrkanalig redundanten, diversitären Positionserfassung und Weiterleitung einer Positionsinformation vorgesehen sein.

FIG 5 zeigt exemplarisch ein Netzwerk 62 mit logischen Verknüpfungen, wie dieses in einem Steuerungsprogramm zur Steuerung der Vertikalbewegung des Topdrives 16 unter Berücksichtigung der erfassten Position der Elevatorbügel 30 verwendbar ist. Das Netzwerk 62 weist einen ersten und zweiten Eingang 64, 66, ggf. einen weiteren, dritten Eingang 68 und einen Ausgang 70 auf. Am ersten Eingang 64 wird dem Netzwerk 62 ein Signal zugeführt, mit dem eine Aktivierung eines Aggregats zur Vertikalbewegung des Topdrives 16 erfolgen soll. Im Stand der Technik, also ohne Berücksichtigung der erfassten Position der Elevatorbügel 30 bei der Vertikalbewegung des Topdrives 16, ist das Netzwerk 62 oder eine ähnliche logische Verknüpfung nicht erforderlich und der erste Eingang 64 wird unmittelbar als Ausgang 70 zur Ansteuerung des jeweiligen Aggregats weitergeleitet. Das Netzwerk 62 sieht dagegen mit einem UND-Gatter 72 eine logische UND-Verknüpfung des ersten Eingangs 64 vor, so dass sich am Ausgang 70 nur dann ein Signal ergibt, wenn am ersten Eingang 64 ein Signal ansteht und gleichzeitig die Position der Elevatorbügel 30 das Durchschalten des ersten Eingangs 64 auf den Ausgang 70 erlaubt. Dazu umfasst das UND-Gatter 72 neben dem ersten Eingang 64 einen negierenden Eingang 74 und die logische UND-Verknüpfung, die durch das UND-Gatter 72 realisiert ist, ist nur erfüllbar, wenn am negierenden Eingang 74 kein Signal ansteht, also keine kritische Position der Elevatorbügel 30 gemeldet ist. Grundsätzlich kann dafür der zweite Eingang 66 unmittelbar auf den negierenden Eingang 74 des UND-Gatters 72 geführt werden. Dargestellt ist in FIG 5 eine Ausführungsform, bei der redundante elektrische Signale bzgl. der Position der Elevatorbügel 30 vorliegen, die einem ODER-Gatter 76 des Netzwerks 62 an dessen Eingängen als zweiter und dritter Eingang 66, 68 zugeführt werden. Im Betrieb führt das ODER-Gatter 76 dazu, dass an dessen Ausgang ein Signal ansteht, wenn entweder am zweiten oder dritten Eingang 66, 68 eine kritische Position der Elevatorbügel 30 signalisiert wird. Der Ausgang des ODER-Gatters 76 wird am negierenden Eingang 74 invertiert, so dass bei mindestens einem eine kritische Position signalisierenden Eingang 66, 68 die mit dem UND-Gatter 72 realisierte logische Verknüpfung nicht mehr erfüllbar ist und entsprechend ein Signal am Ausgang 70 unterdrückt wird. Bei einer kritischen Position der Elevatorbügel 30 kann also das zur Vertikalbewegung des Topdrives 16 vorgesehene Aggregat nicht mehr aktiviert werden. Das ODER-Gatter 76 ermöglicht bei einer redundanten oder diversitären Generierung elektrischer Signale zur Positionsinformation vom Elevatorbügel 30 die separate Berücksichtigung beider oder mehrerer Signale (bei weiteren Signalen erhält das ODER-Gatter 76 zusätzliche Eingänge), so dass bei nur einem kritischen Signal eine Aktivierbarkeit einer Vertikalbewegung des Topdrives 16 verhindert ist.

FIG 6 zeigt schließlich ein Flussdiagramm zur Verdeutlichung des Aspekts der Erfindung, nach dem eine Positionsinformation zum späteren Anfahren der zugrunde liegenden Position aufgezeichnet wird. Dazu zeigt das Flussdiagramm in FIG 6 stark vereinfacht einen Teil eines Steuerungsprogramms 78 zur Steuerung und/oder Überwachung einzelner Aggregate im oder am Mast 10 einer Bohranlage. Das Steuerungsprogramm 78 läuft im Wesentlichen in einer Endlosschleife, und zur Verdeutlichung des angesprochenen Aspekts der Erfindung sind lediglich zwei Verzweigungsblöcke, 80, 82 dargestellt, wobei mit einem ersten Verzweigungsblock 80 überprüft wird, ob z. B. ein erstes Bedienelement oder innerhalb einer Bedienhandlung ein Bedienelement ein erstes Mal betätigt wird. Ist die insoweit definierte Bedingung erfüllt, also bei Betätigung des Bedienelements, wird zu einem ersten Funktionsblock 84 verzweigt, mit dem die jeweilige Positionsinformation, also z. B. die Positionsinformation in Bezug auf eine Auslenkung der Elevatorbügel 30, gespeichert wird. Danach wird zurück zur Schleife des Steuerungsprogramms 78 verzweigt. Mit dem zweiten Verzweigungsblock 82 wird überprüft, ob z. B. ein zweites Bedienelement oder innerhalb einer Bedienhandlung ein Bedienelement ein zweites Mal betätigt wird. Ist die insoweit definierte Bedingung erfüllt, wird zu einem Unterprogramm 86 verzweigt, mit dem in einem zweiten Funktionsblock 88 z. B. das Betätigungselement 32 zum Verschwenken der Elevatorbügel 30 aktiviert wird. In einem nachfolgenden, dritten Verzweigungsblock 90 wird eine sich bei aktiviertem Betätigungselement 32 verändernde erfasste Position der Elevatorbügel 30 als Elevatorbügelistwert mit eine durch den ersten Funktionsblock 84 gespeicherten Elevatorbügelsollwert verglichen. Solange die durch den dritten Verzweigungsblock 90 implementierte Bedingung nicht erfüllt ist, ergibt sich bei der Programmausführung eine Schleife zurück zu einer Position vor dem zweiten Funktionsblock 88. Das Betätigungselement 32 wird deaktiviert, wenn die Bedingung erfüllt ist, wenn als Elevatorbügelsoll- und -istwert innerhalb vorgegebener oder vorgebbarer Toleranzen übereinstimmen, und dementsprechend die ansonsten wirksame Schleife verlassen wird. Nach Ende des Unterprogramms 86 ist die vorgegebene Elevatorbügelsollposition erreicht und es wird zurück zur Endlosschleife des Steuerungsprogramms 78 verzweigt.

Nach dem Prinzip des in FIG 6 dargestellten Flussdiagramms kann auch ein "Teachen"-also Speichern - einer Vertikalposition des Topdrives 16 und deren späteres Anfahren erfolgen. Für die insoweit erforderliche Aktivierung eines Aggregats für die Vertikalbewegung des Topdrives 16 (ein dem zweiten Funktionsblock 88 entsprechender Funktionsblock) würde eine Funktionalität, wie sie durch das Netzwerk 62 gemäß FIG 5 realisiert ist, berücksichtigt, so dass beim Anfahren einer Topdrive-Sollposition jederzeit überwacht wird, ob die momentane Auslenkung der Elevatorbügel 30 eine Vertikalbewegung oder eine weitere Vertikalbewegung des Topdrive 16 erlaubt.

Somit lässt sich die Erfindung wie folgt darstellen: Es werden ein Handhabungsgerät für Bohrgestänge 18 und ein dieses Handhabungsgerät als so genannten Pipehandler umfassender, so genannter Topdrive 16 mit Mitteln zur Erfassung einer Position eines vom Handhabungsgerät/Pipehandler umfassten Elevatorbügels 30 und zur Weiterleitung einer diesbezüglichen Positionsinformation angegeben, wobei die Positionsinformation vom Pipehandler z. B. zum Topdrive 16 weitergeleitet und in ein elektrisches Signal zur Erkennung und Vermeidung evtl. kritischer Situationen aufgrund einer Stellung/Auslenkung des Elevatorbügels 30 umgewandelt wird. Für die Weiterleitung der Positionsinformation vom Pipehandler werden unterschiedliche Varianten vorgeschlagen. Durch Kombination einzelner Varianten ergeben sich zweikanalige Lösungen, die hinsichtlich ihrer Fehlersicherheit günstig sind. Die Kombination unterschiedlicher Varianten ergeben sich zweikanalig diversitäre Lösungen, die hinsichtlich ihrer Fehlersicherheit nochmals verbessert sind. Die Zweikanaligkeit und/oder Diversität ist auch bei der Ableitung von elektrischen Signalen aus der übermittelten Positionsinformation möglich. Die mit der Verfügbarkeit einer Positionsinformation für die Elevatorbügel 30 des Pipehandlers jetzt erstmals mögliche Überwachung einer Stellung der Elevatorbügel 30 genügt also hinsichtlich einer fehlersicheren Ausführung höchsten Ansprüchen.

**Bezugszeichenliste**

| | | | |
|---|---|---|---|
| 10 | Mast | 42 | zweiter Messzylinder |
| 12 | Unterbau | 44 | Drehdurchführung |
| 14 | Fingerbühne | 46 | Stange |
| 16 | Topdrive | 48 | Kolben |
| 18 | Bohrgestänge | 50 | Bodenseite |
| 20 | Rollenblock | 52 | Leitung |
| 22 | Kronenblock | 54 | Stangenseite |
| 23 | Winde | 56 | Leitung |
| 24 | Führungsschiene | 58 | Geber |
| 26 | feststeh. Topdrive-Teil | 60 | Ventil |
| 28 | drehbarer Topdrive-Teil | 61 | Durchflusssensor |
| 30 | Elevatorbügel | 62 | Netzwerk |
| 32 | Betätigungselement | 64 | erster Eingang |
| 34 | Tiltarm | 66 | zweiter Eingang |
| 36 | Torquearm | 68 | dritter Eingang |
| 38 | Haltezange | 70 | Ausgang |
| 40 | erster Messzylinder | 72 | UND-Gatter |
| 74 | negierender Eingang | 84 | erster Funktionsblock |
| 76 | ODER-Gatter | 86 | Unterprogramm |
| 78 | Steuerungsprogramm | 88 | zweiter Funktionsblock |
| 80 | erster Verzweigungsbloc 0 | 90 | dritter Verzweigungsblock |
| 82 | zweiter Verzweigungsbloc | | |

## Patentansprüche

1. **Handhabungseinheit** für Bohrgestänge mit mindestens einem insbesondere durch einen Tiltarm (34) unter Einfluss mindestens eines Betätigungselements (32) verschwenkbaren Elevatorbügel (30),
**gekennzeichnet durch**
Mittel zur Erfassung einer Auslenkung des mindestens einen Elevatorbügels (30) und zur Weiterleitung einer diesbezüglichen Auslenkungsinformation.

2. Handhabungseinheit nach Anspruch 1, die in einem Topdrive (16) mit einem feststehenden und einem drehbaren Teil (26, 28) als drehbarer Teil des Topdrives (16) fungiert.

3. **Topdrive** (16) zur Handhabung von Bohrgestänge (18) mit einem feststehenden Teil (26) und einem drehbaren Teil (28), wobei als drehbarer Teil (28) eine Handhabungseinheit nach Anspruch 1 fungiert.

4. Topdrive (16) nach Anspruch 3,
wobei das oder jedes Betätigungselement (32) ein als Nehmer fungierender Hydraulikzylinder ist,
wobei der oder jeder als Nehmer fungierende Hydraulikzylinder durch einen oder mehrere als Geber (58) fungierende Hydraulikzylinder betätigbar ist bzw. sind und
wobei zur Erfassung einer Auslenkung des mindestens einen Elevatorbügels (30) und zur Weiterleitung einer diesbezüglichen Auslenkungsinformation Mittel zum Ableiten eines elektrischen Signals aus einer jeweiligen Position mindestens eines Gebers (58) und/oder aus einer Durchflussmenge durch eine hydraulische Verbindungsleitung zwischen Geber (58) und Nehmer vorgesehen sind.

5. Topdrive (16) nach Anspruch 4, wobei als Mittel zum Ableiten eines elektrischen Signals aus einer jeweiligen Position des Gebers (58) ein Endschalter oder ein Endschalterpaar fungiert.

6. Topdrive (16) nach Anspruch 4, wobei als Mittel zum Ableiten eines elektrischen Signals aus einer jeweiligen Position des Gebers (58) ein Wegmesssystem fungiert.

7. Topdrive (16) nach Anspruch 4, wobei als Mittel zum Ableiten eines elektrischen Signals aus einer Durchflussmenge durch die hydraulische Verbindungsleitung ein Durchflusssensor fungiert.

8. **Verfahren zum Betrieb eines Topdrives** (16) nach einem der Ansprüche 3 bis 7, wobei eine erfasste Auslenkung des mindestens einen Elevatorbügels (30) zur Freigabe oder zur Sperre einer Vertikalbewegung des Topdrives (16) in einem Mast (10) einer Bohranlage, insbesondere zur Freigabe oder zur Sperre eines elektrischen Signals zur Auslösung einer Vertikalbewegung des Topdrives (16), verwendet wird.

9. Verfahren nach Anspruch 8, wobei die Freigabe oder Sperre der Vertikalbewegung in Abhängigkeit von einer Vertikalposition des Topdrives (16) erfolgt.

10. Verfahren nach Anspruch 8 oder 9, wobei eine Freigabe oder Sperre einer Schwenkbewegung des mindestens einen Elevatorbügels (30) in Abhängigkeit von einer Vertikalposition des Topdrives (16) erfolgt.

11. Verfahren zum Betrieb eines Topdrives (16) nach einem der Ansprüche 3 bis 7 oder Verfahren nach einem der Ansprüche 8 bis 10,
wobei bei Betätigung eines ersten Bedienelements durch einen Bediener ein Momentanwert der erfassten Auslenkung des mindestens einen Elevatorbügels (30) als Elevatorbügelsollwert gespeichert wird,
wobei bei Betätigung eines zweiten Bedienelements das mindestens eine Betätigungselement (32) aktiviert wird,
wobei eine sich bei aktiviertem Betätigungselement (32) verändernde erfasste Auslenkung des mindestens einen Elevatorbügels (30) als Elevatorbügelistwert mit dem Elevatorbügelsollwert verglichen wird und
wobei das Betätigungselement (32) deaktiviert wird, wenn Elevatorbügelsoll- und - istwert innerhalb vorgegebener oder vorgebbarer Toleranzen übereinstimmen.

12. Verfahren nach Anspruch 11, wobei bei Betätigung des ersten Bedienelements auch eine momentane Vertikalposition des Topdrives (16) als Topdrive-Sollposition gespeichert wird,
wobei bei Betätigen des zweiten Bedienelements auch ein Aggregat zur Vertikalbewegung des Topdrives (16) aktiviert wird,
wobei eine sich mit einer Vertikalbewegung des Topdrives (16) verändernde Vertikalposition als Topdrive-Istposition mit der Topdrive-Sollposition verglichen wird und
wobei das Aggregat zur Vertikalbewegung des Topdrives (16) deaktiviert wird, wenn Topdrive-Soll- und -istposition innerhalb vorgegebener oder vorgebbarer Toleranzen übereinstimmen.

13. Verfahren nach Anspruch 12, wobei die Aktivierung des Betätigungselements (32) und die Aktivierung des Aggregats zur Vertikalbewegung des Topdrives (16) gleichzeitig oder nacheinander erfolgt, insbesondere derart nacheinander, dass zunächst die Vertikalbewegung des Topdrives (16) und danach die Schwenkbewegung des mindestens einen Elevatorbügels (30), erfolgt.

## Claims

1. Handling unit for drill pipes, comprising at least one elevator bail (30) that can be pivoted in particular by a tilt arm (34) under the action of at least one actuating element (32),
**characterized by**
means for detecting a deflection of the at least one elevator bail (30) and for transmitting associated deflection information.

2. Handling unit according to Claim 1 that functions as a rotatable part of the top drive (16) in a top drive (16) comprising a fixed and a rotatable part (26, 28).

3. Top drive (16) for handling drill pipes (18) comprising a fixed part (26) and a rotatable part (28), wherein the rotatable part (28) functions as a handling unit according to Claim 1.

4. Top drive (16) according to Claim 3,
wherein the or each actuating element (32) is a hydraulic cylinder functioning as a slave,
wherein the or each hydraulic cylinder functioning as a slave can be actuated by one or more hydraulic cylinders acting as masters (58), and
wherein means are provided to derive an electrical signal from a given position from at least one master (58) and/or from a flow rate through a hydraulic connecting line between master (58) and slave in order to detect a deflection of the at least one elevator bail (30) and to transmit associated deflection information.

5. Top drive (16) according to Claim 4, wherein a limit switch or a pair of limit switches functions as means for deriving an electrical signal from a given position of the master (58).

6. Top drive (16) according to Claim 4, wherein a position measuring system functions as means for deriving an electrical signal from a given position of the master (58).

7. Top drive (16) according to Claim 4, wherein a flow rate sensor functions as means for deriving an electrical signal from a flow rate through the hydraulic connecting line.

8. Method for operating a top drive (16) according to one of Claims 3 through 7, wherein a detected deflection of the at least one elevator bail (30) is used to enable or to block a vertical movement of the top drive (16) in a mast (10) of a drilling rig, in particular, to enable or to block an electrical signal for activating a vertical movement of the top drive (16).

9. Method according to Claim 8, wherein enabling or blocking the vertical movement is effected as a function of a vertical position of the top drive (16).

10. Method according to Claims 8 or 9, wherein enabling or blocking a pivoting movement of the at least one elevator bail (30) is effected as a function of a vertical position of the top drive (16).

11. Method for operating a top drive (16) according to one of Claims 3 through 7, or a method according to one of Claims 8 through 10,
wherein an instantaneous value of the detected deflection of the at least one elevator bail (30) is stored as the elevator bail desired value when a first operating element is actuated by an operator,
wherein the at least one actuating element (32) is activated when a second operating element is actuated,
wherein a detected deflection of the at least one elevator bail (30) that changes when the actuating element (32) is activated is compared as the elevator bail actual value with the elevator bail desired value, and
wherein the actuating element (32) is deactivated whenever elevator bail desired value and elevator bail actual value agree within specified or specifiable tolerances.

12. Method according to Claim 11, wherein an instantaneous vertical position of the top drive (16) is also stored as the top drive desired value when the first operating element is actuated,
wherein a power unit for vertically moving the top drive (16) is also activated when the second operating element is actuated,
wherein a vertical position that changes with a vertical movement of the top drive (16) is compared as the top drive actual position with the top drive desired position, and
wherein the power unit for vertically moving the top drive (16) is deactivated whenever top drive desired position and top drive actual position agree within specified or specifiable tolerances.

13. Method according to Claim 12, wherein activation of the actuating element (32) and activation of the power unit for vertically moving the top drive (16) are effected simultaneously or successively, in particular successively such that the vertical movement of the top drive (16) is effected first and the pivoting movement of the at least one elevator bail (30) is effected subsequently.

## Revendications

1. Unité de manipulation pour des tiges de forage, avec au moins un étrier d'élévateur (30) apte à pivoter, en particulier à l'aide d'un bras d'inclinaison (34), sous l'influence d'au moins un élément d'actionnement (32),
**caractérisée par**
des moyens pour la détection d'une déviation de l'au moins un étrier d'élévateur (30) et pour la transmission d'une information de déviation associée.

2. Unité de manipulation selon la revendication 1, servant de pièce rotative d'un Topdrive (16), dans un Topdrive (16) avec une partie fixe et une partie rotative (26, 28).

3. Topdrive (16) pour la manipulation des tiges de forage (18), avec une partie fixe (26) et une partie rotative (28), dans lequel la partie rotative (28) sert d'unité de manipulation selon la revendication 1.

4. Topdrive (16) selon la revendication 3,
dans lequel l'élément ou chaque élément d'actionnement (32) est un cylindre hydraulique servant de récepteur,
dans lequel le ou chaque cylindre hydraulique servant de récepteur peut être actionné par un ou plusieurs cylindre(s) hydraulique(s) servant d'émetteur(s) (58), et
dans lequel, pour la détection d'une déviation de l'au moins un étrier d'élévateur (30) et pour la transmission d'une information de déviation associée, il est prévu des moyens pour la dérivation d'un signal électrique à partir d'une position correspondante d'au moins un émetteur (58) et/ou à partir d'un débit à travers une conduite de liaison hydraulique entre l'émetteur (58) et le preneur.

5. Topdrive (16) selon la revendication 4, dans lequel un interrupteur de fin de course ou une paire d'interrupteurs de fin de course sert de moyen pour la dérivation d'un signal électrique à partir d'une position correspondante de l'émetteur (58).

6. Topdrive (16) selon la revendication 4, dans lequel un système de mesure de parcours sert de moyen pour la dérivation d'un signal électrique à partir d'une position correspondante de l'émetteur (58).

7. Topdrive (16) selon la revendication 4, dans lequel un capteur de débit sert de moyen pour la dérivation d'un signal électrique à partir d'un débit à travers la conduite de liaison hydraulique.

8. Procédé pour le fonctionnement d'un Topdrive (16) selon l'une des revendications 3 à 7, dans lequel une déviation détectée de l'au moins un étrier d'élévateur (30) est utilisée pour la libération ou le blocage d'un mouvement vertical du Topdrive (16) dans un mât (10) d'une installation de forage, en particulier pour la libération ou le blocage d'un signal électrique pour le déclenchement d'un mouvement vertical du Topdrive (16).

9. Procédé selon la revendication 8, dans lequel la libération ou le blocage du mouvement vertical a lieu en fonction d'une position verticale du Topdrive (16).

10. Procédé selon la revendication 8 ou 9, dans lequel la libération ou le blocage d'un mouvement de pivotement de l'au moins un étrier d'élévateur (30) a lieu en fonction d'une position verticale du Topdrive (16).

11. Procédé pour le fonctionnement d'un Topdrive (16) selon l'une des revendications 3 à 7, ou procédé selon l'une des revendications 8 à 10,
dans lequel, lors de l'actionnement d'un premier élément de commande par un opérateur, une valeur instantanée de la déviation détectée de l'au moins un étrier d'élévateur (30) est enregistrée en tant que valeur de consigne d'étrier d'élévateur,
dans lequel, lors de l'actionnement d'un deuxième élément de commande, l'au moins un élément d'actionnement (32) est activé,
dans lequel une déviation de l'au moins un étrier d'élévateur (30) détectée pendant que l'élément de commande (32) est activé est comparée avec la valeur de consigne d'étrier d'élévateur, en tant que valeur réelle d'étrier d'élévateur, et
dans lequel l'élément d'actionnement (32) est désactivé lorsque la valeur de consigne et la valeur réelle d'étrier d'élévateur coïncident dans la limite de tolérances prédéfinies ou prédéfinissables.

12. Procédé selon la revendication 11, dans lequel, lors de l'actionnement du premier élément de commande, une position verticale momentanée du Topdrive (16) est également enregistrée en tant que position de consigne du Topdrive,
dans lequel, lors de l'actionnement du deuxième élément de commande, un agrégat pour le mouvement vertical du Topdrive (16) est également activé,
dans lequel une position verticale variant avec un mouvement vertical du Topdrive (16) est comparée avec la position de consigne du Topdrive, en tant que position réelle du Topdrive, et
dans lequel l'agrégat pour le mouvement vertical du Topdrive (16) est désactivé lorsque la position de consigne et la position réelle du Topdrive coïncident dans la limite de tolérances prédéfinies ou prédéfinissables.

13. Procédé selon la revendication 12, dans lequel l'activation de l'élément d'actionnement (32) et l'activation de l'agrégat pour le mouvement vertical du Topdrive (16) ont lieu simultanément ou l'une après l'autre, en particulier l'une après l'autre de manière à déclencher tout d'abord le mouvement vertical du Topdrive (16), puis le mouvement de pivotement de l'au moins un étrier d'élévateur (30).
